# EUROPÄISCHE PATENTSCHRIFT

(11) **EP 0 760 348 B1**
(45) Veröffentlichungstag und Bekanntmachung des Hinweises auf die Patenterteilung: **28.11.2001**
(21) Anmeldenummer: 96108393.8
(22) Anmeldetag: 25.05.1996
(51) Int. Cl.: B65H 35/08, B65H 20/24, B65H 20/32

(54) **Vorrichtung zum Transportieren und Schneiden bandförmigen Materials**
Apparatus for transporting and cutting webs
Appareil pour transporter et couper des matériaux en forme de bandes

(30) Priorität: 02.09.1995 DE 19532487
(43) Veröffentlichungstag der Anmeldung: 05.03.1997
(73) Patentinhaber: Wella Aktiengesellschaft, 64274 Darmstadt (DE)
(72) Erfinder: Hahn, Berthold, 36167 Nüsttal (DE)

(56) Entgegenhaltungen:
- WO-A-96/33122
- DE-A- 2 354 041
- DE-A- 2 518 690

## Beschreibung

Die Erfindung betrifft eine Vorrichtung mit einer Vorratsrolle, einer Transporteinrichtung zum Abwikkeln und Weitertransportieren von bandförmigem Material, sowie einer Schneideinrichtung zum Schneiden des Materials.

Aus der DE-OS 41 18 097 ist eine Vorrichtung zum Transportieren und Schneiden bandförmigen Materials bekannt. Hierbei wird bandförmiges Material kontinuierlich von einer Vorratsrolle mittels einer ortsfesten Transporteinrichtung abgezogen, wobei stets eine Schleife im Material erhalten bleibt, und das Material wird mittels eines Messerrades durchtrennt. Die Schleife dient einem ruck- und schlupffreien Weitertransport des Materials ohne Einfluß der Vorratsrolle.

Die bekannte Vorrichtung und das bekannte Verfahren haben den Nachteil, daß in aufwendiger Weise eine zusätzliche Messerwalze benötigt wird, um einen Schneidvorgang des Messerrades zu erreichen. Die Schneidwalze wirkt radial gegen die parallel zu ihr ausgerichtete Messerwalze. Gerade für besonders kompakte Vorrichtungen, wie zum Beispiel Bandagierhandgeräte, ist eine derartige Schneidwalze infolge ihres relativ großen Raumbedarfs störend.

Die WO 96/33122 A, die unter Art. 54(3) EPÜ fällt, offenbart eine Vorrichtung zum Transportieren und Schneiden bandförmigen Materials mit einer Vorratsrolle, einer Transporteinrichtung zum Abwickeln und Weitertransportieren des Materials, einer Schneideinrichtung zum Schneiden des Materials und einer Vorabzugseinrichtung welche gegen das Material wirkend bewegbar ist, und welche eine Schleife erzeugt, dass an die Vorabzugseinrichtung in Transportrichtung anschließend zunächst eine Bremseinrichtung und dann ein Messerrad für das Material vorgesehen sind, dass die Bremseinrichtung einen Bremsklotz mit einem Bremsbelag enthält, der gegen das Material und gegen einen Bremswiderstand wirkt, und wobei der Bremsklotz oder der Bremswiderstand mittels eines Bremsexzenters gegen das Material verschiebbar ist.

Der Erfindung liegt die Aufgabe zu Grunde, eine Vorrichtung der eingangs beschriebenen Art derart auszugestalten, daß auf eine Schneidwalze verzichtet werden kann. Dabei soll das Material während des Schneidvorgangs möglichst ortsgenau arretierbar sein und unter günstigen Kraft-Komponenten abtrennbar sein.

Bei der erfindungsgemäßen Vorrichtung ist eine Vorabzugseinrichtung gegen das Material wirkend bewegbar, und an die Vorabzugseinrichtung anschließend sind zunächst eine Bremseinrichtung und dann ein Messerrad für das Material vorgesehen.

Dabei wird das Material taktweise unter Bildung einer Schleife von einer Vorratsrolle abgezogen, dann wird der Materialabzug gestoppt, die Schleife aufgelöst, und das sodann gespannte Material vom Messerrad durchtrennt.

Die Erfindung hat den Vorteil, daß auf eine Schneidwalze verzichtet werden kann, da eine erhöhte Bahnspannung dazu genutzt wird, das Material zu durchtrennen. Das Material ist insofern während des Schneidvorgangs ortsgenau arretierbar, da einerseits eine Bremseinrichtung das Material zeitgenau für einen Trennvorgang stoppt, und andererseits das gestraffte Material mit Hilfe der Rückstellkraft des Trägheitsmoments der Vorratsrolle festgehalten wird. Der Folienabzug wird ruckfrei und ohne Schlupf mit dem Vorabzug erreicht.

Zwischen der Vorratsrolle und der Bremseinrichtung ist eine Einrichtung zur Schleifenbildung vorgesehen, um Schleifen zu erzeugen, mittels derer das Anlegen beziehungsweise der Weitertransport des Materials am Messerrad unter stets gleicher Spannung und somit besonders zuverlässig erfolgt.

Eine phasenweise Abbremsung und wieder Freigabe des Materials wird dadurch erreicht, daß die Bremseinrichtung einen Bremsklotz mit einem Bremsbelag enthält, der gegen das Material und gegen einen Bremswiderstand wirkt, und daß der Bremsklotz oder der Bremswiderstand mittels eines Bremsexzenters gegen das Material verschiebbar ist. Der Bremsexzenter sorgt dafür, daß während aufeinanderfolgender Exzenterumläufe jeweils der gleiche Funktionsablauf an der Bremseinrichtung erfolgt. Der Bremsexzenter läuft mit der gleichen Drehzahl um wie das Messerrad. Die Bremsfunktion ist infolge einer größeren Bremsfläche verbessert, wenn der Bremswiderstand eine Rolle und der Bremsbelag gewölbt ist. Ist ein Rad fest und drehbar mit dem Bremsklotz verbunden, und wirkt der Bremsexzenter gegen den Mantel des Rades, so ist der Bremsexzenter selbst bei der Aufbringung einer relativ großen Bremskraft leichtgängig drehbar.

Wird das Messerrad kontinuierlich umlaufend betrieben, so kann eine maximale Transport- und Schneidleistung realisiert werden.

Sowohl der Weitertransport des Materials, als auch das Eingreifen eines radial am Messerrad angeordneten Messers in das Material erfolgen dadurch, daß das Material entlang eines Bogens eines Winkels α, der mindestens 90 Grad beträgt, am Messerrad anliegt, und im gleichen Zeitpunkt die Durchtrennung des Materials mit dem Messer erfolgt. Unter diesem Winkel erfolgt auch die Abtrennung eines Teils des Materials bei günstigen Kraftkomponenten.

Im folgenden wird die Erfindung anhand eines Ausführungsbeispiels näher beschrieben. Es zeigt:
- Figur 1: in einer schematischen Darstellung in Seitenansicht eine erfindungsgemäße Vorrichtung mit einem von einer Vorratsrolle abgewickeltem, bandförmigen Material, einer Einrichtung zur Schleifenbildung, einem von einem Bremsexzenter verschiebbaren Bremsklotz, sowie einem Messerrad mit einem Messer, wobei die Einrichtung zur Schleifenbildung gerade eine Schleife im Material gebildet hat, sowie
- Figur 2: in einer schematischen Darstellung in Seitenansicht den Gegenstand der Figur 1, jedoch zu einem geringfügig späteren Zeitpunkt, mit gespanntem Material und während des Durchtrennens des Materials mit Hilfe des Messers.

Bei einer Vorrichtung 1 zum Transportieren und Schneiden bandförmigen Materials 2 wird das Material 2 durch eine Vorabzugseinrichtung 3 von einer Vorratsrolle 4 abgewickelt und zu einer Schleife 5 ausgestülpt (Figur 1). Dabei hindert eine Bremseinrichtung 6 das Material 2 daran, sich entgegen seiner Transportrichtung zurückzustellen. Die Vorabzugseinrichtung 3, zwei gegenläufig abgetriebene Rollen 7, 8 und ein Messerrad 9 dienen als Transporteinrichtung 10 für das Material 2. Die Vorabzugseinrichtung 3 besteht im wesentlichen aus einer um ein Gelenk 11 schwenkbaren Rolle 12 und ist eine Einrichtung 13 zur Schleifenbildung. Die Schleife 5 wird zwischen einer Umlenkrolle 14 und einer Bremsrolle 15 erzeugt.
Die Bremseinrichtung 6 enthält neben der Bremsrolle 15 als Bremswiderstand 16 einen gegen das Material 2 und gegen die Bremsrolle 15 wirkenden Bremsbelag 17. Der Bremsbelag 17 ist gewölbt und auf einem Bremsklotz 18 befestigt. Der Bremswiderstand 16 ist ortsfest. Der Bremsklotz 18 ist mittels eines Bremsexzenters 19 betätigbar. Am Bremsklotz 18 ist ein Rad 20 drehbar befestigt. Der Bremsexzenter 19 wirkt gegen den Mantel 21 des Rades 20. Der Bremsklotz 18 ist um die Achse 22 schwenkbar.

An der Vorrichtung 1 wird nacheinander zunächst die Bremseinrichtung 6 durch den kontinuierlich mit gleicher Drehzahl wie das Messerrad 9 in Umlaufrichtung 25 umlaufenden Bremsexzenter 19 blockiert, und ein Streifen 23 des Materials 2 wird vom Messer 24 des Messerrades 9 abgetrennt (Figur 2). Dann wird durch Betätigung der Einrichtung 13 zur Schleifenbildung eine Schleife 5 durch Abzug von Material 2 von der Vorratsrolle 4 ausgebildet. Während dieser Zeit bleibt die Bremseinrichtung 6 blockiert, ebenso die Rollen 7 und 8, und das Messerrad 9 bringt das Messer 24 in eine obere Position (Figur 1). Sodann wird die Bremseinrichtung 6 gelöst, die Einrichtung 13 zur Schleifenbildung zurückgestellt, und das Material 2 wird durch die Rollen 7, 8 und das Messer 24 in die Position der Figur 2 weiterbewegt. Für diese Weiterbewegung können die Rollen 7, 8 auch entfallen. In dieser Position liegt das Material 2 entlang eines Bogens 26 eines Winkels α von mehr als 90 Grad am Messerrad 9 an, und das Material 2 wird in gespanntem Zustand vom Messer 24 als Schneideinrichtung 27 durchtrennt, so daß ein weiterer Streifen 23 vom Material 2 abgetrennt wird.

### Bezugszeichenliste

- 1: Vorrichtung
- 2: Material
- 3: Transporteinrichtung
- 4: Vorratsrolle
- 5: Schleife
- 6: Bremseinrichtung
- 7, 8: angetriebene Rollen
- 9: Messerrad
- 10: Transporteinrichtung
- 11: Gelenk
- 12: Rolle
- 13: Einrichtung zur Schleifenbildung
- 14: Umlenkrolle
- 15: Bremsrolle
- 16: Bremswiderstand
- 17: Bremsbelag
- 18: Bremsklotz
- 19: Bremsexzenter
- 20: Rad
- 21: Mantel
- 22: Achse
- 23: Streifen
- 24: Messer
- 25: Umlaufrichtung
- 26: Bogen
- 27: Schneideinrichtung

## Patentansprüche

1. Vorrichtung zum Transportieren und Schneiden bandförmigen Materials (2) mit einer Vorratsrolle (4), einer Transporteinrichtung (3) zum Abwickeln und Weitertransportieren des Materials (2), einer Schneideinrichtung (27) zum Schneiden des Materials (2) und einer Vorabzugseinrichtung (3) welche gegen das Material (2) wirkend bewegbar ist, und welche eine Schleife (5) erzeugt, dass an die Vorabzugseinrichtung (3) in Transportrichtung anschließend zunächst eine Bremseinrichtung (6) und dann ein Messerrad (9) für das Material (2) vorgesehen sind, dass die Bremseinrichtung (6) einen Bremsklotz (18) mit einem Bremsbelag (17) enthält, der gegen das Material (2) und gegen einen Bremswiderstand (16) wirkt, und wobei der Bremsklotz (18) oder der Bremswiderstand (16) mittels eines Bremsexzenters (19) gegen das Material (2) verschiebbar ist, und dass das Material (2) entlang eines Bogens (26) eines Winkels (α), der mindestens 90 Grad beträgt, am Messerrad (9) anliegt, wobei die Durchtrennung des Materials (2) mittels eines Messers (24) des Messerrades (9) erfolgt.

2. Vorrichtung nach Anspruch 1, **dadurch gekennzeichnet, dass** der Bremswiderstand (16) eine Bremsrolle (15) ist, und dass der Bremsbelag (17) gewölbt ist.

3. Vorrichtung nach Anspruch 1, **dadurch gekennzeichnet, dass** ein Rad (20) fest und drehbar mit dem Bremsklotz (18) verbunden ist, und der Bremsexzenter (19) gegen den Mantel (21) des Rades (20) wirkt.

## Claims

1. Apparatus for transporting and cutting strip-shaped material (2), having a supply reel (4), a transporting device (3) for unwinding and further transporting the material (2), a cutting device (27) for cutting the material (2) and a pre-removal device (3) which can be moved operatively against the material (2) and which produces a loop (5), **characterized in that** first of all a braking device (6) and then a blade-bearing wheel (9) for the material (2) are provided adjoining the pre-removal device (3) in the transporting direction, **in that** the braking device (6) contains a brake block (18) having a brake lining (17) which acts against the material (2) and against a braking resistance (16), and the brake block (18) or the braking resistance (16) can be displaced against the material (2) by means of a brake eccentric (19), and **in that** the material (2) bears against the blade-bearing wheel (9) along an arc (26) of an angle (α) which is at least 90°, the material (2) being severed by means of a blade (24) of the blade-bearing wheel (9).

2. Apparatus according to Claim 1, **characterized in that** the braking resistance (16) is a braking roller (15), and **in that** the brake lining (17) is curved.

3. Apparatus according to Claim 1, **characterized in that** a wheel (20) is connected fixedly and rotatably to the brake block (18), and **in that** the brake eccentric (19) acts against the circumferential surface (21) of the wheel (20).

## Revendications

1. Dispositif pour transporter et couper une matière en forme de bande (2) avec une bobine de réserve (4), un dispositif de transport (3) pour dérouler et acheminer la matière (2), un dispositif de coupe (27) pour couper la matière (2) et un dispositif de mise sous tension préalable (3) qui est mobile activement contre la matière (2), et qui produit une boucle (5), dans lequel il est prévu d'abord un dispositif de freinage (6) succédant au dispositif de mise sous tension préalable (3) dans le sens du transport et ensuite une roue de coupe (9) pour la matière (2), dans lequel le dispositif de freinage (6) comporte un sabot de freinage (18) avec une garniture de freinage (17), qui agit contre la matière (2) et contre une résistance de freinage (16), dans lequel le sabot de freinage (18) ou la résistance de freinage (16) peut être déplacé (e) contre la matière (2) au moyen d'un excentrique de freinage (19), et dans lequel la matière (2) est appliquée sur la roue de coupe (9) le long d'un arc (26) d'angle (α), qui vaut au moins 90°, la coupe de la matière (2) se faisant au moyen d'un couteau (24) de la roue de coupe (9).

2. Dispositif suivant la revendication 1, **caractérisé en ce que** la résistance de freinage (16) est un rouleau de freinage (15), et **en ce que** la garniture de freinage (17) est galbée.

3. Dispositif suivant la revendication 1, **caractérisé en ce qu'**une roue (20) est assemblée de façon fixe et rotative au sabot de freinage (18), et que l'excentrique de freinage (19) agit contre la surface latérale (21) de la roue (20).
